# EUROPÄISCHE PATENTSCHRIFT

(11) **EP 0 531 880 B1**
(45) Veröffentlichungstag und Bekanntmachung des Hinweises auf die Patenterteilung: **22.01.1997**
(21) Anmeldenummer: 92115050.4
(22) Anmeldetag: 03.09.1992
(51) Int. Cl.: B41F 13/28

(54) **Verfahren und Anordnung zum Einstellen von Exzenterbuchsen für Zylinder von Druckmaschinen**
Method and means for adjusting eccentric rings for cylinders in printing machines
Procédé et dispositif pour régler des anneaux excentriques pour cylindres dans des machines à imprimer

(30) Priorität: 09.09.1991 DE 4129840
(43) Veröffentlichungstag der Anmeldung: 17.03.1993
(73) Patentinhaber: KOENIG & BAUER-ALBERT AKTIENGESELLSCHAFT, 97080 Würzburg (DE)
(72) Erfinder: Fischer, Christian Martin Michael, W-8772 Marktheidenfeld (DE)

(56) Entgegenhaltungen:
- DE-A- 2 736 175

## Beschreibung

Die Erfindung betrifft ein Verfahren und eine Anordnung zum Einstellen von Exzenterbuchsen für Zylinder von Druckmaschinen gemäß dem Oberbegriff des Patentanspruches 1.

Bei den Druckwerken von Offset-Rollenrotationsdruckmaschinen müssen alle am Druckprozeß beteiligten Elemente, vor allem Zahnräder und Zylinder sowie Zylinderlagerungen, mit höchster Präzision gefertigt und montiert sein. Andernfalls treten Druckmängel in Form von Zahn-, Walzen-, oder Kanalstreifen, oder gar die gefürchteten Doubliererscheinungen auf, bei denen die einzelnen Rasterpunkte Doppeldruck, kommaartige Verlängerungen oder Schatten bzw. Punktverbreiterungen aufweisen. Um diesen Gefahren zu begegnen, ist es üblich, auf beiden Stirnseiten der Druck-, Gummi- und Plattenzylinder sogenannte Schmitz- oder Laufringe anzubringen. Diese Schmitz- oder Laufringe sind Stahlringe, die gehärtet und geschliffen und auf genauestes Maß gearbeitet sind. Sie werden auf die Stirnseiten der Platten-, Druck- und Gummizylinder aufgezogen oder angeflanscht. Während des Druckens rollen die Schmitzringe unter gegenseitigem starkem Druck praktisch unter Linienberührung aufeinander ab. Die Schmitzringe versteifen das gesamte Druckwerk, weil die einzelnen Zylinder unter Vorspannung abrollen.

Sie dämpfen die Zylinderschwingungen und bewirken daher einen ruhigeren Maschinenlauf. Außerdem verhüten sie bei den Kanal-An- und Abläufen Laufunruhe und daher Markierungen auf den bedruckten Bogen. Sie verhindern, daß in den sog. Zylinderkanälen, wo die Druckspannung ohne Schmitzringe plötzlich zusammenbrechen würde, die Zylinder ihren Abstand verringern und anschließend beim Druckeinsatz wieder geringfügig auseinandergehen.

Der Einsatz von Schmitzringen bedingt jedoch, daß ein Verstellen der Abstände der zusammenwirkenden Zylinder nicht möglich ist. Das hat zur Folge, daß die Aufzugstärken auf den Zylindern genauestens eingehalten werden müssen, um auf einen richtigen Anpreßdruck zu kommen. Soll die Länge des Druckbildes verändert werden, so muß ein neuer Plattenaufzug angefertigt werden. Daraus folgt wegen des fixen Zylinderabstandes, daß auch der Aufzug auf dem Gummizylinder verändert werden muß, obwohl man ihn unverändert lassen möchte. Soll umgekehrt der Aufzug auf dem Gummizylinder aus irgendeinem Grunde verändert werden, so hat das zwangsläufig auch die Änderung des Plattenzylinderumfanges zur Folge, so daß eine womöglich richtige Drucklänge verschlechtert wird.

Gemäß DE-OS 27 36 175 ist ein Druckwerk für eine Offset-Rollenrotationsdruckmaschine bekannt, welches ohne Schmitzringe arbeitet. Die Vorspannung der Zylinder für die Druckwerke zwischen zwei benachbarten Druckmaschinenzylindern erfolgt auf die Zylinderzapfen über Lager mittels Druckfedern oder durch druckmittelbeaufschlagbare Arbeitszylinder.

Nachteilig bei diesem Druckwerk ist, daß zusätzliche Federkraftspeicher oder druckmittelbeaufschlagbare Arbeitszylinder eingesetzt werden müssen.

Der Erfindung liegt die Aufgabe zugrunde, ein Verfahren und eine Anordnung zum Druckanstellen von Zylindern spielbehafteter Exzenterbuchsen bei Druckmaschinen zu schaffen, ohne Qualitätsmängel inkaufnehmen zu müssen.

Diese Aufgabe wird erfindungsgemäß durch den kennzeichnenden Teil der Patentansprüche 1 und 7 gelöst.

Die Vorteile der erfindungsgemäßen Lösung bestehen insbesondere darin, daß durch das lage- und richtungsorientierte Ansetzen der Anstellkraft an die Flansche der Exzenterbuchsen für die Zylinder mittels der druckmittelbeaufschlagbaren Arbeitszylinder entsprechend der Resultierenden der Druckkraft gesichert ist, daß das Spiel der Lagerbuchsen eleminiert ist, ohne Laufringe, sog. Schmitzringe zu verwenden. So können die Druckzylinder nicht ins Schwingen geraten bei Druckanstellung. Auf diese Art und Weise werden auch Schwingungen vermieden, die durch die Kanaldurchläufe entstehen.

Die Erfindung soll nachfolgend an einem Ausführungsbeispiel näher erläutert werden. Die zugehörigen Zeichnungen zeigen
- Fig. 1: die schematische Darstellung eines Mehrzylinderdruckwerkes in der Seitenansicht,
- Fig. 2: die Seitenansicht eines an- und abstellbaren Druckzylinders,
- Fig. 3 bis 5: Kräftediagramme entsprechend der Zylinderanordnung nach Fig. 1.

Gemäß Fig. 1 ist die schematische Darstellung eines Mehrzylinderdruckwerkes einer Y-Offset-Rollenrotationsdruckmaschine gezeigt mit den Druckwerkszylindern 1 bis 6, wobei die Druckwerkszylinder 1; 4; 6 als Formyzlinder und die Druckwerkszylinder 2; 3; 5 als Gummizylinder ausgebildet sind. Die Druckwerkszylinder 1 bis 6 sind mit ihren als Kreuz symbolisch dargestellten Wellenzapfen beidseitig im Maschinengestell 7 nach Fig. 2 gelagert. Die Formzylinder 1; 4; 6 sind mit ihren Wellenstümpfen beidseitig in Wälzlagern gelagert und besitzen ein Lagerspiel, welches gegen Null geht. Die Druckwerkszylinder 2; 4; 5 sind beidseitig in Wälzlagern 8 gelagert, die von Exzenterbuchsen 9 aufgenommen wurden. Das Exzenterbuchsenlagerspiel beträgt hier etwa 0,05 mm. Die Druckwerkszylinder 1 bis 6 sind wie folgt gegeneinander anstellbar: 2 an 1 und an 3, 4 an 3 und 5 an 6 und an 3. Die Druckwerkszylinder 2; 4; 5 erhalten ihre Vorspannung zum Ausgleich des Spieles a der Exzenterbuchsen 9 mittels Hebelgestängen, welche mit den Kolbenstangen 11 von Arbeitszylindern 12; 13; 14 verbunden sind. Die Arbeitszylinder 12 bis 14 können als hydraulische oder pneumatische Arbeitszylinder ausgeführt sein. Die Arbeitszylinder 12 bis 14 besitzen jeweils Öffnungen 16; 17, die mit einer nicht dargestellten Steueranlage für das Arbeitsmedium in Verbindung stehen. Weiterhin sind die Arbeitszylinder 12 bis 14 im Maschinengestell 7 mittels Schrauben 18 befestigt. Das Hebelgestänge besteht jeweils aus einem mit dem Ende der Kolbenstange 11 gelenkig verbundenen Winkelhebel 19, welcher im Punkt 21 des Maschinengestells 7 gelagert und an seinem anderen Ende mit einer Koppel 22 im Krafteinleitungspunkt 20 gelenkig verbunden ist. Die Koppel 22 ist ebenfalls gelenkig mit einem Flansch 23 verbunden, welcher wiederum form- und kraftschlüssig mit der Exzenterbuchse 9 in Verbindung steht. Weiterhin sind auf den Exzenterbuchsen 9 des Druckwerkszylinder 2; 4; 5 jeweils Flansche 24 form- und kraftschlüssig befestigt, welche mit einer Nase gegen ein gestellfestes Widerlager 26 im Gegenkrafteinleitungspunkt 25 drücken. Durch Betätigen der Arbeitszylinder 12 bis 14 können die Druckwerkszylinder 2; 4; 5 an die Druckwerkszylinder 1; 3; 6 angestellt werden, so daß die Papierbahn 27 auf der linken Seite zweimal und auf der rechten Seite einmal mit hoher Qualität bedruckt werden kann und über die Papierleitwalze 28 das Mehrzylinderdruckwerk verläßt.

Gemäß Fig. 3 bis 5 sind Kräftediagramme dargestellt, die sich auf die anstellbaren Druckwerkszylinder 2; 4; 5 beziehen.
Gemäß Fig. 3 wird der Kräfteverlauf im austellbaren Gummizylinder 2 dargestellt. Daraus ist zu erkennen, daß die Gesamtresultierende R2 in einem Winkeln α ± 45° zur Resultierenden r2 der Druckkräfte Z1; Z3 der benachbarten Druckwerkszylinder 1; 3 verläuft.

Das Gewicht G2 des Gummizylinders 2 sowie die Kräfte Z1 und Z3 der benachbarten Druckwerkszylinder 1; 3 sowie die gewünschte Richtung der Gesamtresultierenden R2 bestimmen die Lage und Größe der Kräfte K22 und K26, die von der Koppel 22 des Arbeitszylinders 12 bzw. von dem Widerlager 26 des Gummizylinders 2 im Maschinengestell 7 aufgenommen wird. Die Kräfte gemäß Fig. 3 können sein: Z1 = 650 daN, Z3 = 650 daN, G2 = 375 daN, R2 = 1.700 daN, K22 = 840 daN, K26 = 840 daN. Der Winkeln α beträgt ca. 25°. Dadurch, daß die Gesamtresuliertende R2 immer in Richtung der resultierenden Kräfte der benachbarten Druckwerkszylinder 1; 3 verläuft, wird während des Betriebszustandes ein ruhiger Lauf der Druckwerkszylinder gewährleistet, auch bei Kanaldurchlauf. Aus Fig. 3 ist weiterhin ersichtlich, daß sich das Widerlager 26 mit dem Gegenkrafteinleitungspunkt 25 im I. Quadranten und die Koppel 22 mit dem Krafteinleitungspunkt 20 im III. Quadranten, die Resultierenden r2 und R2 sich jedoch dazwischen, d. h. im II. Quadranten befinden.

Gemäß Fig. 4 wird der Kräfteverlauf im anstellbaren Formzylinder 4 dargestellt. Daraus ist ersichtlich, daß die Gesamtresultierende R4 ebenfalls in einem Winkel α ± 45° zur Resultierenden r4 der Druckkraft Z3 des benachbarten Druckwerkszylinders 3 verläuft. Das Gewicht G4 des Formzylinders 4; die Kraft Z3 des benachbarten Druckwerkszylinders 3 sowie die gewünschte Richtung der Gesamtresultierenden R4 bestimmt die Lage und Größe der Kräfte K22 und K26, die von der Koppel 22 des Arbeitszylinders 13 bzw. von dem Widerlager 26 des Formzylinders 4 im Maschinengestell 7 aufgenommen wird. Die Kräfte gemäß Fig. 4 können sein: Z3 = 650 daN, G4 = 375 daN, R4 = 1.850 daN, K22 = 760 daN, K26 = 760 daN. Der Winkel α beträgt ca. 39°.
Aus Fig. 4 ist weiterhin ersichtlich, daß sich das Widerlager 26 im I. Quadranten und die Koppel 22 mit dem Krafteinleitungspunkt 20 im II. Quadranten, die Resultierenden r4 und R4 sich jedoch dazwischen, d. h. im IV. Quadranten befinden.

Gemäß Fig. 5 wird der Kräfteverlauf im anstellbaren Gummizylinder 5 dargestellt. Hieraus ist ebenfalls zu erkennen, daß die Gesamtresultierende R5 in einem Winkel α ± 45° zur Resultiernden r5 der Druckkräfte Z3 und Z6 der benachbarten Druckwerkszylinder 3; 6 verläuft. Das Gewicht G5 des Gummizylinders 5 sowie die Kräfte Z3 und Z6 der benachbarten Druckwerkszylinder 3; 6 sowie die gewünschte Richtung der Gesamtresultierenden R5 bestimmen die Lage und Größe der Kräfte K22 und K26, die von der Koppel 22 des Arbeitszylinders 14 bzw. von dem Widerlager 26 des Gummizylinders 5 im Maschinengestell 7 aufgenommen wird.
Die Kräfte gemäß Fig. 5 können sich: Z3 = 650 daN, Z6 = 650 daN, G5 = 375 daN, R5 = 1.350 daN, K22 = 760 daN, K26 = 760 daN. Der Winkel α beträgt ca. 11°.

Aus Fig. 5 ist ebenso ersichtlich, daß sich das Widerlager 26 im IV. Quadranten und die Koppel 22 mit dem Krafteinleitungspunkt 20 im II. Quadranten, die Resultierenden r5 und R5 sich jedoch dazwischen, d. h. im I. Quadranten befinden.

Gemäß Fig. 1 ist es auch möglich, die Druckwerkszylinder 1 bis 4 in der gezeigten Lage anzuordnen. Dann treffen die in Fig. 3 und 4 gezeigten Kräftediagramme zu. Weiterhin ist es möglich, unter Weglassen der Druckwerkszylinder 5 und 6 nach Fig. 1, die Druckwerkszylinder 1 bis 4 um 180° zu verdrehen als Druckwerkszylinder 1' bis 4' und diese statt der Druckwerkszylinder 5; 6 anzuordnen. Die Kräfte entsprechen etwa denen in Fig. 3 und 4 gezeigten, mit dem Unterschied, daß sich die Resultierenden r2'; R2' im IV. Quadranten und die Resultierenden r4'; R4' im II. Quadranten befinden.

Die Quadranten beziehen sich auf ein rechtwinkliges Koordinatensystem mit Quadranten, welche durch die X-Achse und Y-Achse begrenzt werden. Der Schnittpunkt der X-Achse mit der Y-Achse liegt auf der Rotationsachse der Druckwerkszylinder. Die Quadranten verlaufen nach ihrer Bezeichnung I bis IV entgegen dem Uhrzeigersinn und beginnen mit I. Quadrant: X-Achse und Y-Achse positiv; II. Quadrant: X-Achse negativ, Y-Achse positiv; III. Quadrant: X-Achse und Y-Achse negativ; IV. Quadrant: X-Achse positiv, Y-Achse negativ.

### Teileliste

- 1: Formzylinder
- 2: Gummizylinder
- 3: Gummizylinder
- 4: Formzylinder
- 5: Gummizylinder
- 6: Formzylinder
- 7: Maschinengestell
- 8: Wälzlager
- 9: Exzenterbuchse
- 10: -
- 11: Kolbenstange
- 12: Arbeitszylinder
- 13: Arbeitszylinder
- 14: Arbeitszylinder
- 15: -
- 16: Öffnung
- 17: Öffnung
- 18: Schraube
- 19: Winkelhebel
- 20: Krafteinleitungspunkt
- 21: Lager
- 22: Koppel
- 23: Flansch
- 24: Flansch
- 25: Gegenkrafteinleitungspunkt
- 26: Widerlager
- 27: Papierbahn
- α: Winkel
- a: Spiel
- r2: resultierende Kraft Zylinder 1 und 3
- r4: resultierende Kraft Zylinder 3
- r5: resultierende Kraft Zylinder 3 und 6
- R2: Gesamtresultierende Zylinder 2
- R4: Gesamtresultierende Zylinder 4
- R5: Gesamtresultierende Zylinder 5
- G2: Gewicht Zylinder 2
- G4: Gewicht Zylinder 4
- G5: Gewicht Zylinder 5
- Z1: Druckkraft Zylinder 1
- Z3: Druckkraft Zylinder 3
- Z6: Druckkraft Zylinder 6
- K22: Kraft, die von der Koppel 22 übertragen wird
- K26: Kraft, die vom Widerlager aufgenommen wird
- I: Quadrant
- II: Quadrant
- III: Quadrant
- IV: Quadrant

## Patentansprüche

1. Anordnung zum Einstellen von in Exzenterbuchsen (9) gelagerten Form- (4) und Gummizylindern (2; 5), die an andere Form- (1; 6) bzw. Gummizylinder (3) eines Mehrzylinderdruckwerkes, insbesondere für Offset-Rollenrotationsdruckmaschinen, mittels Arbeitszylinder (12; 13; 14) anstellbar sind, die Arbeitszylinder (12; 13; 14) sind über Hebelgestänge (19) und Flansche (23) mit den Exzenterbuchsen (9) verbunden, die Exzenterbuchsen (9) stützen sich über Anschläge in Form von Widerlagern (26) am Seitengestell ab, mit zwei Paaren (1, 2 - 4, 3; 4, 3 - 6, 5) jeweils bestehend aus Formzylinder (1; 4; 6) und Gummizylinder (2; 3; 5), wobei jeweils ein Form- (4; 4) und ein Gummizylinder (2; 5) in Exzenterbuchsen (9; 9; 9) gelagert sind und die übrigen Form- (1; 6) und Gummizylinder (3) feststehen und der exzentrisch gelagerte Formzylinder (4) an den feststehenden Gummizylinder (3) anstellbar ist,
dadurch gekennzeichnet, daß bei Druckanstellung die Druckkräfte (Z1; Z3) sowohl vom ersten feststehenden Formzylinder (1) als auch vom zweiten feststehenden Gummizylinder (3) eine resultierende Kraft (r2) bilden, die in einem Winkel (α) 0 bis ± 45° zu einer resultierenden Kraft (R2) steht, die aus den Kräften Druckkräfte (Z1; Z3) des ersten feststehenden Form- (1) und des zweiten feststehenden Gummizylinders (3), des Gewichtes (G2) des ersten Gummizylinders (2) und den an der Exzenterbuchse (9) des ersten Gummizylinders (2) eingeleiteten Kräften (K22; K26) besteht.

2. Anordnung nach Patentanspruch 1, dadurch gekennzeichnet, daß an den zweiten feststehenden Gummizylinder (3) der zweite Formzylinder (4) mit einer resultierenden Kraft (R4) andrückbar ist.

3. Anordnung nach den Patentansprüchen 1 und 2, dadurch gekennzeichnet, daß an den zweiten feststehenden Gummizylinder (3) der dritte Gummizylinder (5) mit einer resultierenden Kraft (R5) andrückbar ist, der mit dem dritten Formzylinder (6) in Verbindung steht.

4. Anordnung nach den Patentansprüchen 1 bis 3, dadurch gekennzeichnet, daß die an den Exzenterbuchsen (9) der Druckzylinder (2; 4; 5) eingeleiteten Kräfte (K22; K26) über am Umfang der Exzenterbuchsen (9) angeordnete Flansche (23; 24) einleitbar sind.

5. Anordnung nach Patentanspruch 1,
dadurch gekennzeichnet, daß auf den Exzenterbuchsen (9) jeweils ein Krafteinleitungspunkt (20) zur Einleitung einer Kraft (K22) vorgesehen ist, daß der Krafteinleitungspunkt (20) des ersten anstellbaren Druckwerkszylinders (2) im III. Quadranten und zur Einleitung einer Gegenkraft (K26) der Gegenkrafteinleitungspunkt (25) im I. Quadranten des Druckwerkszylinders (2) angeordnet ist, daß der Krafteinleitungspunkt (20) zur Einleitung einer Kraft (K22) des zweiten anstellbaren Druckwerkszylinders (4) im II. Quadranten und zur Einleitung einer Gegenkraft (K26) der Gegenkrafteinleitungspunkt (25) im I. Quadranten, jeweils bezogen auf die Rotationsachse des Druckwerkszylinders (4), angeordnet sind.

6. Anordnung nach Patentanspruch 1,
dadurch gekennzeichnet, daß auf den Exzenterbuchsen (9) jeweils ein Krafteinleitungspunkt (20) zur Einleitung einer Kraft (K22) vorgesehen ist, daß der Krafteinleitungspunkt (20) des ersten anstellbaren Druckwerkszylinders (2) im I. Quadranten und zur Einleitung einer Gegenkraft (K26) der Gegenkrafteinleitungspunkt (25) im III. Quadranten, jeweils bezogen auf die Rotationsachse des Druckwerkszylinders (2), angeordnet sind, daß der Krafteinleitungspunkt (20) des zweiten anstellbaren Druckwerkszylinders (4) im II. Quadranten und der Gegenkrafteinleitungspunkt (25) zur Einleitung einer Gegenkraft (K26) im IV. Quadranten, jeweils bezogen auf die Rotationsachse des Druckwerkszylinders (4), angeordnet sind.

7. Verfahren zum Einstellen von in Exzenterbuchsen (9) gelagerten Form- (4) und Gummizylindern (2; 5) nach Patentanspruch 1, dadurch gekennzeichnet, daß für die anstellbaren Form- (4) und Gummizylinder (2; 5) die Druckkräfte (Z1, Z3, Z6) der feststehenden benachbarten Form- (1; 6) und Gummizylinder (3) ermittelt und die Gewichtskräfte (G2, G4, G5) und die Anschlagkräfte (K26) der anstellbaren Form- (4) und Gummizylinder (2; 5) für die Flansche (23; 24) ergänzt und die Flansche (23; 24) anschließend so festgelegt werden, daß die gesamtresultierende Kraft (R2; R4; R5) der anstellbaren Form- (4) und Gummizylinder (2; 5) in Richtung der resultierenden Kräfte (r2; r4; r5) der benachbarten feststehenden Form- (1; 6) und Gummizylinder (3) zu einem Winkel (α) von 0 bis ± 45° verläuft.

## Claims

1. An arrangement for adjusting forme (4) and blanket cylinders (2; 5), which are borne in eccentric bushes (9) and may be set against other forme (1; 6) and/or blanket cylinders (3) of a multi-cylinder printing unit, in particular for offset web-fed rotary printing machines, by means of working cylinders (12; 13; 14), the working cylinders (12; 13; 14) are connected to the eccentric bushes (9) by way of lever rods (19) and flanges (23), the eccentric bushes are supported against the side frame by way of stops in the form of abutments (26), said arrangement having two pairs (1, 2-4, 3; 4, 3-6, 5) each comprising a forme cylinder (1; 4; 6) and a blanket cylinder (2; 3; 5), one forme cylinder (4; 4) and one blanket cylinder (2; 5) each being borne in eccentric bushes (9; 9; 9), and the other forme (1; 6) and blanket cylinders (3) being stationary, and the eccentrically borne forme cylinder (4) being capable of being set against the stationary blanket cylinder (3),
characterized in that, when setting the pressure, the pressure forces (Z1; Z3) from both the first stationary forme cylinder (1) and the second stationary blanket cylinder (3) form a resultant force (r2) which is at an angle (α) 0 to ± 45° to a resultant force (R2) which comprises the pressure-force forces (Z1; Z3) of the first stationary forme cylinder (1) and of the second stationary blanket cylinder (3), and of the weight (G2) of the first blanket cylinder (2), and the forces (K22; K26) introduced at the eccentric bush (9) of the first blanket cylinder (2).

2. An arrangement according to Claim 1, characterized in that the second forme cylinder (4) may be pressed against the second stationary blanket cylinder (3) with a resultant force (R4).

3. An arrangement according to Claims 1 and 2, characterized in that the third blanket cylinder (5), which is in contact with the third forme cylinder (6), may be pressed against the second stationary blanket cylinder (3) with a resultant force (R5).

4. An arrangement according to Claims 1 to 3, characterized in that the forces (K22; K26) introduced at the eccentric bushes (9) of the printing cylinders (2; 4; 5) may be introduced by way of flanges (23; 24) arranged at the periphery of the eccentric bushes (9).

5. An arrangement according to Claim 1, characterized in that a force introduction point (20) for introducing a force (K22) is provided on each of the eccentric bushes (9), in that the force introduction point (20) of the first printing unit cylinder (2) which may be set is arranged in the IIIrd quadrant, and, for introducing a counter force (K26), the counter-force introduction point (25) is arranged in the Ist quadrant of the printing unit cylinder (2), in that the force introduction point (20) for introducing a force (K22) of the second printing unit cylinder (4) which may be set is arranged in the IInd quadrant, and, for introducing a counter force (K26), the counter-force introduction point (25) is arranged in the Ist quadrant, said quadrants (II; I) each being in relation to the rotational axis of the printing unit cylinder (4).

6. An arrangement according to Claim 1, characterized in that a force introduction point (20) for introducing a force (K22) is provided on each of the eccentric bushes (9), in that the force introduction point (20) of the first printing unit cylinder (2) which may be set is arranged in the Ist quadrant, and, for introducing a counter force (K26), the counter-force introduction point (25) is arranged in the IIIrd quadrant, said quadrants (I; III) each being in relation to the rotational axis of the printing unit cylinder (2), in that the force introduction point (20) of the second printing unit cylinder (4) which may be set is arranged in the IInd quadrant, and the counter-force introduction point (25) for introducing a counter-force (K26) is arranged in the IVth quadrant, said quadrants (II; IV) each being in relation to the rotational axis of the printing unit cylinder (4).

7. A process for adjusting forme (4) and blanket cylinders (2; 5), borne in eccentric bushes (9), according to Claim 1, characterized in that, for the forme (4) and blanket cylinders (2; 5) which may be set, the pressure forces (Z1, Z3, Z6) of the stationary adjacent forme (1; 6) and blanket cylinders (3) are determined and the weight forces (G2, G4, G5) and the striking forces (K26) of the forme (4) and blanket cylinders (2; 5), which may be set, for the flanges (23; 24) are supplemented, and the flanges (23; 24) are subsequently fixed such that the total resultant force (R2; R4; R5) of the forme (4) and blanket cylinders (2; 5) which may be set runs in the direction of the resultant forces (r2; r4; r5) of the adjacent stationary forme (1; 6) and blanket cylinders (3), forming an angle (α) from 0 to ± 45°.

## Revendications

1. Agencement pour régler des cylindres porte-forme (4) et des cylindres en caoutchouc (2 ; 5) qui sont montés dans des coussinets excentriques (9) et qui peuvent être appliqués contre d'autres cylindres porte-forme (1 ; 6) et cylindres en caoutchouc (3) d'un groupe imprimant à plusieurs cylindres, en particulier pour machines à imprimer rotatives offset à bobines, au moyen de vérins (12 ; 13 ; 14), les vérins (12 ; 13 ; 14) étant reliés aux coussinets excentriques (9) par l'intermédiaire de timoneries à leviers (19) et de brides (23), les coussinets excentriques (9) prenant appui contre le bâti latéral par l'intermédiaire de butées en forme de moyens de contre-appui (26), comprenant deux paires (1, 2 - 4, 3 ; 4, 3 - 6, 5) constituées chacune de cylindres porte-forme (1 ; 4 ; 6) et de cylindres en caoutchouc (2 ; 3 ; 5), un cylindre porte-forme (4 ; 4) et un cylindre en caoutchouc (2 ; 5) étant logés dans des coussinets excentriques (9 ; 9 ; 9), et les autres cylindres porte-forme (1 ; 6) et cylindres en caoutchouc (3) étant fixes, et le cylindre porte-forme monté excentrique (4) pouvant être appliqué contre le cylindre en caoutchouc fixe (3), caractérisé en ce que, en cas d'application sous pression, les forces de pression (Z1 ; Z3) provenant aussi bien du premier cylindre porte-forme fixe (1) que du deuxième cylindre en caoutchouc fixe (3) créent une force résultante (r2) qui forme un angle (α) compris entre 0 et ± 45° avec une force résultante (R2) qui se compose des forces de pression (Z1 ; Z3) du premier cylindre porte-forme fixe (1) et du deuxième cylindre en caoutchouc fixe (3), du poids (G2) du premier cylindre en caoutchouc (2) et des forces (K22 ; K26) induites au niveau du coussinet excentrique (9) du premier cylindre en caoutchouc (2).

2. Agencement selon la revendication 1, caractérisé en ce que le deuxième cylindre porte-forme (4) peut être appliqué contre le deuxième cylindre en caoutchouc fixe (3) avec une force résultante (R4).

3. Agencement selon les revendications 1 et 2, caractérisé en ce que le troisième cylindre en caoutchouc (5), qui est relié au troisième cylindre porte-forme (6), peut être appliqué contre le deuxième cylindre en caoutchouc fixe (3) avec une force résultante (R5)

4. Agencement selon les revendications 1 à 3, caractérisé en ce que les forces (K22 ; K26) induites au niveau des coussinets excentriques (9) des cylindres d'impression (2 ; 4 ; 5) peuvent être induites par l'intermédiaire de brides (23 ; 24) disposées sur la périphérie des coussinets excentriques (9).

5. Agencement selon la revendication 1, caractérisé en ce qu'un point d'induction de force (20) est prévu sur chacun des coussinets excentriques (9) pour induire une force (K22), en ce que le point d'induction de force (20) du premier cylindre applicable du groupe imprimant (2) se trouve dans le troisième quadrant et, pour induire une force antagoniste (K26), le point d'induction de force antagoniste (25) se trouve dans le premier quadrant du cylindre de groupe imprimant (2), en ce que le point d'induction de force (20) destiné à induire une force (K22) du deuxième cylindre applicable du groupe imprimant (4) se trouve dans le deuxième quadrant et, pour induire une force antagoniste (K26), le point d'induction de force antagoniste (25) se trouve dans le premier quadrant, à chaque fois par rapport à l'axe de rotation du cylindre de groupe imprimant (4).

6. Agencement selon la revendication 1, caractérisé en ce qu'un point d'induction de force (20) est prévu sur chacun des coussinets excentriques (9) pour induire une force (K22), en ce que le point d'induction de force (20) du premier cylindre applicable du groupe imprimant (2) se trouve dans le premier quadrant et, pour induire une force antagoniste (K26), le point d'induction de force antagoniste (25) se trouve dans le troisième quadrant, à chaque fois par rapport à l'axe de rotation du cylindre de groupe imprimant (2), en ce que le point d'induction de force (20) du deuxième cylindre applicable du groupe imprimant (4) se trouve dans le deuxième quadrant et le point d'induction de force antagoniste (25) destiné à induire une force antagoniste (K26) se trouve dans le quatrième quadrant, à chaque fois par rapport à l'axe de rotation du cylindre de groupe imprimant (4).

7. Procédé pour régler des cylindres porte-forme (4) et des cylindres en caoutchouc (2 ; 5) qui sont montés dans des coussinets excentriques (9) selon la revendication 1, caractérisé en ce que, pour les cylindres porte-forme (4) et cylindres en caoutchouc applicables (2 ; 5), on détermine le forces de pression (Z1, Z3, Z6) des cylindres porte-forme (1 ; 6) et cylindres en caoutchouc fixes voisins (3), on complète les poids (G2, G4, G5) et les forces de butée (K26) des cylindres porte-forme (4) et cylindres en caoutchouc applicables (2 ; 5) pour les brides (23 ; 24), et on détermine ensuite la position des brides (23 ; 24), de façon que la force résultante totale (R2 ; R4 ; R5) des cylindres porte-forme (4) et cylindres en caoutchouc réglables (2 ; 5) s'étend en direction des forces résultantes (r2 ; r4 ; r5) des cylindres porte-forme (1 ; 6) et des cylindres en caoutchouc fixes voisins (3) selon un angle (α) compris entre 0 et ± 45°.
